# FASCICULE DE BREVET EUROPEEN

(11) **EP 0 045 683 B1**
(45) Date de publication et mention de la délivrance du brevet: **28.12.1983**
(21) Numéro de dépôt: 81401191.2
(22) Date de dépôt: 24.07.1981
(51) Int. Cl.: H01H 9/00

(54) **Dispositif de fixation d'accessoires sur la face avant d'un contacteur monobloc**
Befestigungsvorrichtung von Zubehör an der Vorderseite eines einstückigen Schalters
Fixing device of accessories to the front face of a one-piece contactor

(30) Priorité: 01.08.1980 FR 8017067
(43) Date de publication de la demande: 10.02.1982
(73) Titulaire: PETERCEM S.A., 69808 Saint Priest-Cédex (FR)
(72) Inventeur: Monier, Maurice, F-69000 Lyon (3ème) (FR); Faye, Jean, F-69000 Lyon (7ème) (FR); Durand, Jacques, F-69000 Lyon (6ème) (FR); Kibler, Charles, F-69000 Lyon (3ème) (FR)

## Description

L'invention concerne un dispositif de fixation d'accessoires, notamment de contacts auxiliaires, sur la face avant d'un contacteur monobloc.

Généralement, sur un contacteur monobloc de petit calibre (quatre contacts principaux intégrés) les accessoires sont montés par éléments de un à quatre modules (un élément de quatre modules correspondant à la totalité de la surface de fixation).

Les fixations d'accessoires constituées par 1, 2 ou 4 modules s'effectuent de façon connue, soit directement par encliquetage frontal, soit par tenons et glissières avec glissement de l'élément parallèlement à la surface de fixation jusqu'à butée.

Les fixations par encliquetage frontal sont particulièrement utilisées pour les éléments à un module et comportent deux crochets s'encliquetant dans la surface de fixation (brevet n° 1 498 480 déposé en FRANCE). Ce mode de fixation, cependant, nécessite une opération supplémentaire pour accoupler les porte-contacts coulissants de l'accessoire et du contacteur.

La fixation par tenon et glissière est particulièrement utilisée pour les accessoires à 2 ou 4 modules, mais devient très délicate pour la fixation d'un seul module. En effet, ce système comporte deux ensembles superposés à tenon et glissière.

Un tel système à tenon et glissière Haut et tenon et glissière Bas nécessite en général, pour un montage facile et une bonne tenue mécanique, un dimensionnement des tenons et des glissières incompatibles avec la largeur d'un module, ou au moins, un pré-positionnement frontal de l'accessoire avant engagement des glissières. De ce fait, on n'utilise ce mode de fixation que pour des éléments de 2 ou 4 modules.

L'existence d'accessoires à au moins deux modules présente, comme par exemple dans le cas des contacts auxiliaires où un contact occupe un module, un inconvénient majeur pour l'utilisateur qui doit avoir un stock des modèles différents dont chacun présente une configuration particulière.

En effet, dans le cas de contacts auxiliaires, les éléments à deux modules doivent être de 4 types différents : un premier type avec deux contacts de fermeture ; un second avec un contact de fermeture puis un contact d'ouverture, dans l'ordre ; un troisième avec un contact d'ouverture et un contact de fermeture dans l'ordre ; et un quatrième avec deux contacts d'ouverture.

Dans le cas d'éléments à quatre modules, le nombre de types à fabriquer est de 16.

Du fait que sur les contacteurs monoblocs à fixation par tenon et glissière pour quatre modules au maximum, le dispositif de fixation est central à cause de la largeur du système d'accrochage, on ne peut pas fixer l'élément à trois modules car la fixation serait alors décentrée par rapport à l'élément et celui-ci serait déséquilibré.

Il est donc intéressant de pouvoir disposer d'éléments à un seul module pouvant se fixer sur le contacteur à l'un des quatre emplacements possibles tout en ayant une fixation sûre et une largeur telles que l'on puisse en fixer deux, trois ou quatre côte à côte sur le contacteur.

Les avantages d'un tel élément sont multiples. Entre autres, pour les contacts auxiliaires, il suffit de fabriquer un type d'élément à contact d'ouverture et un type d'élément à contact de fermeture que l'on pourra disposer selon les besoins sur le contacteur.

Pour l'utilisateur, il suffira pour passer de deux à trois modules par exemple, d'acheter un troisième module qui sera fixé à côté des précédents, alors que jusqu'ici avec les éléments connus à 2 ou 4 modules, il fallait remplacer l'élément à deux modules par un élément à quatre modules (l'élément à deux modules n'étant plus utilisé et le quatrième module de l'élément à quatre modules étant inutile).

L'invention a donc pour but de procurer un élément à un seul module dont la fixation sur le contacteur soit sûre. Cette fixation combine le système à crochet d'encliquetage qui permet d'avoir une faible largeur pour l'élément, et le système à tenon et glissière qui assure une fixation parfaite et permet en outre un guidage de l'élément lors de sa mise en place.

Chacun des deux documents de brevet FR-A-2110421 et DE-A-1 909 460 décrit un dispositif selon le préambule de la revendication. Selon l'invention le dispositif est caractérisé en ce que :
- un seul tenon en forme de T disposé sur la face du contacteur à l'emplacement de fixation de l'accessoire, coopérant au cours d'un mouvement de l'accessoire dans son plan moyen avec une seule glissière située à la base de la face de l'accessoire dirigée vers le contacteur;
- un crochet disposé à la partie supérieure de la face de l'accessoire dirigée vers le contacteur et coopérant au cours du même mouvement avec un rebord d'une alvéole situé dans le contacteur ; et
- un cliquet de verrouillage situé sur l'accessoire susceptible de pénétrer dans un trou rectangulaire de la face du contacteur sous l'action d'une partie élastique, muni d'un bras et susceptible d'être libéré dudit trou par une traction manuelle sur le bras contre l'action de la partie élastique ;
- et un tenon en forme de T, situé sur le coulisseau mobile du contacteur et coopérant, au cours du même mouvement :.:: accessoire dans son plan moyen, avec une glissière située sur le coulisseau mobile porte-contacts de l'accessoire.

L'invention va à présent être décrite au moyen d'un exemple de réalisation représenté au dessin annexé dont :
La figure 1 est une vue de côté et en coupe partielle verticale du système de fixation d'un contact auxiliaire sur un contacteur monobloc, et
La figure 2 est une vue en coupe horizontale selon la ligne II-II de la figure 1 du système à tenon et glissière.
La face avant 1 du contacteur monobloc sur laquelle viennent de fixer les accessoires, comporte dans sa partie inférieure au moins quatre tenons 2 en forme de T. Sa partie supérieure est plane et comporte un trou rectangulaire 18 ainsi qu'une alvéole 13 au-dessus de chaque tenon 2.

L'alvéole 13 comporte à sa partie supérieure une rampe de glissement oblique 14 et à sa partie inférieure un rebord d'accrochage 15. Le coulisseau 3 du contacteur comporte, à son extrémité externe au contacteur, des tenons 4 également en T situés au-dessus de chaque tenon 2 et en nombre égal.

Le contact auxiliaire 5 qui, dans l'exemple, est un contact de fermeture à un module, comporte sur la partie supérieure de la face 7 se fixant au contacteur un crochet 6 dirigé vers le bas pour l'accrochage sur le rebord 15 du contacteur et un chanfrein 11 au-dessus du crochet destiné à glisser contre la rampe 14. A la partie inférieure de la face 7 se trouve un évidement 8 dont une partie 8a permet le passage de la tête 9a du coulisseau porte-contacts 9 et une partie 8b, située au-dessous, est pourvue de deux épaississements latéraux 10 formant une glissière en T correspondant au tenon en T2 du contacteur. L'extrémité 9a du coulisseau 9 est également conformée en glissière correspondant au tenon en T4 du coulisseau 3 du contacteur.

Dans un évidement situé en arrière du crochet 6 se trouve un cliquet basculant 17 dont une saillie 16 dépasse du module sous le crochet 6 lorsque le cliquet est sollicité vers la droite (selon la figure 1) par sa partie élastique 19. Un bras 20 du cliquet 17 permet à celui-ci de buter contre la paroi de l'évidement et d'être maintenu dans la position où la saillie 16 dépasse sous le crochet 6.

La mise en place de l'accessoire 5 s'effectue comme suit :
L'opérateur place l'accessoire en face de la position choisie sur le contacteur où il doit être accroché, dans une position légèrement inclinée vers l'arrière de façon à ce que la glissière 8b, 10 s'engage légèrement sur le tenon 2 du contacteur, et la tête 9a du coulisseau 9, qui se préposi- tionne naturellement, s'engage légèrement sur le tenon 4 du coulisseau 3 du contacteur.

Le chanfrein 11 rencontre alors la rampe 14 et l'accessoire est basculé dans la position verticale, le mouvement vers le bas étant poursuivi, le crochet 6 pénètre dans l'alvéole 13 et la saillie 16 du cliquet 17 bute contre le rebord 15. Le cliquet est alors basculé vers l'arrière contre la partie élastique 19. Là glissière 8b, 10 est alors enfilée sur le tenon 2, les épaississements 10 sont engagés dans les rainures 12 de celui-ci, et le crochet 6 est accroché au rebord 15 bloquant ainsi l'accessoire. La saillie 16 du cliquet 17 a pénétré dans le trou rectangulaire 18 et, sous la pression de la partie élastique 19, verrouille l'accessoire dans la position accrochée en empêchant tout déplacement vertical de celui-ci par rapport au contacteur.

Pour le décrochage, il suffit de ramener le bras 20 du cliquet vers l'arrière, selon la figure, et d'effectuer la série de mouvements précités dans l'ordre inverse, l'accessoire étant retiré après le basculement vers l'arrière qui dégage le crochet 6 de l'alvéole 13.

Les avantages de l'invention sont multiples.

Le crochet permet un accrochage sûr, tandis que la glissière inférieure peut garder des parois suffisamment épaisses pour être solides du fait qu'elle ne doit pas passer par une glissière ou un tenon supérieur jouant le même rôle.

Par son faible encombrement, ce système d'accrochage permet de réaliser des accessoires à un seul module, ce qui permet d'en disposer 1, 2, 3 et/ou 4 au choix sur le contacteur.

L'accrochage du coulisseau porte-contacts au coulisseau du contacteur est assuré dès la mise en place du contact auxiliaire sans manipulation ultérieure.

Il va de soi qu'un tel accessoire mono-module peut se monter, en nombre plus ou moins grand, sur des contacteurs de taille supérieure (c'est-à-dire à module propre plus large) ; il suffit pour cela de prévoir sur ces contacteurs les détails de fixation et les détails d'accouplement du coulisseau dans la largeur du module de l'accessoire.

Il est évident que l'invention ne se limite pas à l'accrochage de contacts auxiliaires mais peut également être utilisée pour l'accrochage d'autres éléments notamment des blocs à mémoire, des blocs de temporisation (à un, deux, trois ou quatre modules) etc., l'accrochage pouvant être effectué à partir de la première alvéole dans le cas d'un élément à moins de quatre modules.

## Revendications

Dispositif du type à tenon et glissière et crochet de verrouillage pour la fixation simultanée des parties fixe et mobile d'un accessoire d'encombrement réduit en largeur, notamment d'un contact auxiliaire mono-modulaire, sur les parties respectivement fixe et mobile d'un contacteur monobloc susceptible de recevoir plusieurs accessoires individuellement amovibles, caractérisé en ce qu'il comporte :
- un seul tenon (2) en forme de T disposé sur la face (1) du contacteur à l'emplacement de fixation de l'accessoire (5) coopérant, au cours d'un mouvement de l'accessoire dans son plan moyen, avec une seule glissière (8) située à la base de la face (7) de l'accessoire dirigée vers le contacteur ;
- un crochet (6) disposé à la partie supérieure de la face (7) de l'accessoire dirigée vers le contacteur et coopérant au cours du même mouvement, avec un rebord (15) d'une alvéole (13) située dans le contacteur ;
- un cliquet (17) de verrouillage situé sur l'accessoire, susceptible de pénétrer dans un trou rectangulaire (18) de la face (1) du contacteur sous l'action d'une partie élastique (19), muni d'un bras (20) et susceptible d'être libéré dudit trou (18) par une traction manuelle sur le bras (20) contre l'action de la partie élastique (19) ;
- et un tenon (4) en forme de T, situé sur le coulisseau mobile (3) du contacteur et coopérant, au cours du même mouvement de l'accessoire dans son plan moyen, avec une glissière (9a) située sur le coulisseau mobile (9) porte-contacts de l'accessoire.

## Claims

Device of the type with tenon and slide and locking hook for the simultaneous fixing of the fixed and mobile parts of an accessory occupying a reduced space as regards width, in particular an auxiliary mono-modular contact on the parts, respectively fixed and mobile, of a mono-block contactor, able to receive a plurality of individually detachable accessories, characterized in that it comprises :
- a single tenon (2) in the form of a T arranged on the face (1) of the contactor at the site of fixing the accessory (5), cooperating during the course of a movement of the accessory in its mean plane, with a-single slide (8) situated at the base of the face (7) of the accessory directed towards the contactor ;
- a hook (6) arranged on the upper part of the face (7) of the accessory directed towards the contactor and cooperating during the same movement with an edge (15) of a cavity (13) situated on the contactor ;
- a locking catch (17) situated on the accessory, able to penetrate into a rectangular hole (18) of the face (1) of the contactor under the action of an elastic part (19), provided with an arm (20) and able to be freed from the said hole (18) by a manual traction on the arm (20) against the action of the elastic part (19) ;
- and a tenon (4) in the form of a T, situated on the movable runner (3) of the contactor and cooperating, during the same movement of the accessory in its mean plane, with a slide (9a) situated on the movable runner (9) bearing the contacts of the accessory.

## Patentansprüche

Vorrichtung des Typs mit Zapfen und Gleitschiene und Verriegelungshaken für die gleichzeitige Befestigung der festen und beweglichen Teile eines Zubehörs geringer Breite, insbedondere eines Einmodul-Vorkontaktes, auf den jeweils festen und beweglichen Teilen eines einstückigen Schalters, auf dem mehrere einzeln abnehmbare Zubehörteile befestigt werden können, dadurch gekennzeichnet, dass sie enthält:
- einen einzigen Zapfen (2) in T-Form, der auf der Seite (1) des Schalters für die Befestigung des Zubehörs (5) angebracht ist und bei einer Bewegung des Zubehörs in seiner mittleren Ebene mit einer einzigen Gleitschiene (8) zusammenwirkt, die sich am Sockel der dem Schalter zugewandten Seite (7) des Zubehörs befindet ;
- einen Haken (6) der am oberen Teil der Vorderseite (7) des Zubehörs, gegen den Schalter gerichtet, angeordnet ist und im Zuge derselben Bewegung mit einer Randleiste (15) einer Ausnehmung (13) zusammenwirkt, die im Schalter angeordnet ist, und
- eine in dem Zubehör befindliche Sperrklinke (17), die unter der Wirkung eines elastischen Teils (19) in ein rechteckiges Loch (18) auf der Seite (1) des Schalters einrasten kann, mit einem Hebelarm (20) ausgestattet ist und durch manueller Tug an dem Hebelarm (20) gegen die Wirkung elastischen Teils (19) aus dem genannten Loch (18) herausgeführt werden. kann,
- sowie einen Zapfen (4) in T-Form, der sich auf dem beweglichen Führungsschlitten (3) des Schalters befindet und bei der genannten Bewegung des Zubehörs in seiner mittleren Ebene mit einer Gleitschiene (9a) zusammenwirkt, die auf dem beweglichen, die Kontakte tragenden Führungsschlitten (9) des Zubehörs angebracht ist.
